# FASCICULE DE BREVET EUROPEEN

(11) **EP 0 239 466 B1**
(45) Date de publication et mention de la délivrance du brevet: **17.01.1990**
(21) Numéro de dépôt: 87400565.5
(22) Date de dépôt: 13.03.1987
(51) Int. Cl.: H01J 23/36

(54) **Circuit de sortie pour klystron, et klystron comportant un tel circuit de sortie**
Klystronausgangskopplungsvorrichtung und Klystron mit derselben
Klystron output circuit, and klystron comprising it

(30) Priorité: 19.03.1986 FR 8603949
(43) Date de publication de la demande: 30.09.1987
(73) Titulaire: THOMSON-CSF, 75008 Paris (FR)
(72) Inventeur: Tran, Duc Tien, F-75008 Paris (FR); Faillon, Georges, F-75008 Paris (FR)
(74) Mandataire: Mayeux, Michèle

(56) Documents cités:
- FR-A- 1 173 546
- FR-A- 1 572 746
- FR-A- 2 336 788
- GB-A- 826 788
- US-A- 2 381 320
- US-A- 2 901 660
- US-A- 2 963 663

## Description

La présente invention concerne des circuits de sortie destinés à des klystrons conventionnels comportant un seul faisceau, aussi bien qu'à des klystrons à plusieurs faisceaux.

Le brevet US-A 2 901 660 décrit un klystron comportant une cavité de sortie à laquelle est couplé un circuit de sortie qui est également couplé à au moins un circuit d'utilisation. Le circuit de sortie est constitué par une cavité annulaire, formée par un guide d'onde refermé sur lui-même et étant placée autour de la cavité de sortie. La cavité annulaire comporte une paroi cylindrique interne et une paroi cylindrique externe des orifices de couplage avec la cavité de sortie étant régulièrement disposés sur sa paroi cylindrique interne.

Lorsqu'ils sont utilisés dans des klystrons à un seul faisceau, les circuits de sortie selon l'invention permettent de résoudre le problème de la fabrication de la fenêtre de sortie des klystrons de puissance de sortie élevée, par exemple de l'ordre de plusieurs mégawatts en régime continu. L'invention permet d'utiliser pour un seul klystron plusieurs fenêtres de sortie sans perturber le fonctionement du tube. Ainsi, chaque fenêtre n'est traversée que par une fraction de la puissance de sortie du tube. Même pour les klystrons de puissance de sortie élevée, on peut disposer sans problème de fenêtres ayant les qualités requises.

Les klystrons à plusieurs faisceaux sont connus dans l'art antérieur, par des articles ainsi que par le brevet français NO 992 853. On rappellera dans la description de la figure 1 le principe de ces klystrons et leur structure. Rien n'est précisé dans l'art antérieur sur le circuit de sortie de ces klystrons. Si l'on utilise pour sortir l'énergie du tube, un seul guide ou une seule boucle, on introduit une dissymétrie qui perturbe le fonctionnement du tube. Une autre possibilité est d'utiliser autant de guides ou de boucles qu'il y a de faisceaux, mais le circuit de sortie ainsi réalisé est très encombrant.

La présente invention concerne un circuit de sortie pour klystron, ce klystron comportant une cavité de sortie à laquelle est couplé le circuit de sortie qui est également couplé à au moins un circuit d'utilisation, le circuit de sortie étant constitué par une cavité annulaire, formée par un guide d'onde de section en forme de H qui est refermé sur lui-même et étant placée autour de la cavité de sortie, et comportant une paroi cylindrique interne et une paroi cylindrique externe, en ce que le circuit de sortie comporte des orifices de couplage avec la cavité de sortie qui sont régulièrement disposés sur sa paroi cylindrique interne et comportant au moins un orifice de couplage avec un circuit d'utilisation disposé sur sa paroi cylindrique externe.

Dans le cas des klystrons à un seul faisceau, de puissance de sortie élevée, les orifices qui assurent le couplage du circuit de sortie selon l'invention avec la cavité de sortie des klystrons sont munis de fenêtres en matériau diélectrique.

Dans le cas des klystrons à plusieurs faisceaux, les orifices qui assurent le couplage du circuit de sortie selon l'invention avec la cavité de sortie des klystrons doivent être placés en face des faisceaux.

D'autres objets, caractéristiques et résultats de l'invention ressortiront de la description suivante, donnée à titre d'exemple non limitatif et illustrée par les figures annexées qui représentent :
- la figure 1, le schéma d'un klystron à plusieurs faisceaux selon l'art antérieur ;
- la figure 2, une vue en coupe longitudinale d'un mode de réalisation d'un klystron à plusieurs faisceaux selon l'invention ;
- la figure 3, une vue en coupe selon la direction AA' indiquée sur la figure 2 ;
- la figure 4, une vue en perspective d'un mode de réalisation d'un circuit de sortie selon l'invention ;
- les figures 5 et 6, deux vues en coupe montrant la cavité de sortie et le circuit de sortie selon l'invention, dans le cas d'un klystron à plusieurs faisceaux et dans le cas d'un klystron à faisceau unique.

Sur les différentes figures, les mêmes repères désignent les mêmes éléments, mais, pour des raisons de clarté, les cotes et proportions des divers éléments ne sont pas respectées.

Les klystrons à plusieurs faisceaux sont des klystrons perfectionnés pour lesquels on cherche à la fois la compacité, le haut rendement tout en n'utilisant qu'une faible tension accélératrice.

On sait que, avec la conception conventionnelle des klystrons, ces trois dernières exigences sont contradictoires. En effet, le haut rendement ne peut être obtenu qu'avec un faisceau de faible pervéan- ce, c'est-à-dire de haute tension. Or, la longueur des klystrons croît comme la racine carré de la haute tension.

Pour contourner cette difficulté, on peut diviser le faisceau en plusieurs faisceaux élémentaires.

Le principe peut être expliqué comme suit : soit un faisceau divisé en N faisceaux élémentaires de courant I accéléré à une tension V et soit p la pervéan- ce et il le rendement de conversion entre la puissance d'alimentation VI et la puissance de haute fréquence P. Les relations suivantes sont vérifiées :

Si l'on accélère N de ces faisceaux élémentaires, en parallèle, par la même tension V, la puissance de haute fréquence totale P_{TOT} égale : On a donc :

Pour une même puissance de haute fréquence, la tension d'accélération appliquée entre l'anode et la cathode est donc divisée par le facteur NPJ5.

Pour N = 6, la tension d'accélération est divisée par 62/5, c'est-à-dire sensiblement par un facteur 2.

La figure 1 montre le schéma d'un klystron à plusieurs faisceaux selon l'art antérieur.

Des faisceaux individuels, émis par des canons à électrons qui portent la référence A, traversent la première cavité B, se groupent dans les tubes de glissement C puis libèrent leur énergie sous forme de signal haute fréquence dans la cavité de sortie D, avant de tomber sur les collecteurs E.

Comme cela a été expliqué dans l'introduction à la description, rien n'est précisé dans l'art antérieur en ce qui concerne le circuit de sortie de ces klystrons à plusieurs faisceaux.

La figure 2 représente de façon schématique une vue en coupe longitudinale d'un klystron à plusieurs faisceaux selon un mode de réalisation de l'invention.

Ce tube comporte des canons à électrons constitués de cathodes qui portent la référence 1 et d'une anode qui porte la référence 2. Cette anode est percée de trous disposés en face des cathodes.

Ce klystron comporte quatre cavités de réson- nance 3 qui servent à moduler les faisceaux en vitesse. Des tubes de glissement 4 relient les cavités entre elles et permettent d'assurer l'étanchéité.

La focalisation des faisceaux est réalisée par un ensemble de bobines 5. On voit sur la figure 2 qu'on a disposé de part et d'autre de l'ensemble de bobines 5, deux plaques de blindage 6, en matériau magnétique, par exemple en fer doux. Ces plaques sont percées de trous de diamètre très voisin de ceux des faisceaux, de façon à permettre le passage des faisceaux des canons à électrons dans les cavités puis des cavités vers le collecteur 7.

Sur la figure 2, on a représenté deux faisceaux d'électrons 8 et 9.

Ces plaques 6 sont des surfaces équipotentielles d'un point de vue magnétique et contribuent à créer le long du tube un champ magnétique aussi constant que possible.

La plaque de blindage 6 située du côté des canons permet d'empêcher le champ de fuite des bobines d'atteindre les cathodes.

Pour cela les orifices que porte cette plaque de blindage 6 comportent un renflement 10 dirigé vers les cathodes. De plus, un cylindre 11 en matériau magnétique est accolé à cette plaque de blindage 6. Ce cylindre 11 est relié à d'autres pièces 12, qui sont en céramique, pour des raisons d'isolation. Enfin, on peut utiliser une anode 2 en matériau magnétique pour parfaire le blindage des cathodes.

La figure 3 est une vue en coupe selon la direction AA' indiquée sur la figure 2. On voit sur cette coupe que le klystron de la figure 2 comporte six tubes de glissement 4, donc comporte six faisceaux d'électrons. On a représenté les extrémités d'une cavité 3, mais le dispositif de focalisation n'a pas été représenté.

Les tubes de glissement sont disposés selon un cercle centré sur l'axe longitudinal XX' du tube. L'écart angulaire entre les tubes est constant. Ainsi, les champs électriques ont une configuration identique, dans chaque cavité, entre les parties des tubes de glissement qui se font face.

Dans chaque cavité, la distance séparant deux parties d'un tube de glissement qui se font face est de l'ordre du diamètre interne du tube de glissement. La distribution du champ électrique entre deux parties d'un tube de glissement qui se font face présente une symétrie cylindrique autour de l'axe longitudinal du tube de glissement.

Ainsi, chaque cavité 3 du tube a des fréquences de résonance supérieures très éloignées de la fréquence du mode fondamental TM01 du klystron.

Sur la figure 4, on a représenté une vue en perspective d'un mode de réalisation du circuit de sortie 13 selon l'invention.

Ce circuit de sortie permet de recueillir la puissance haute fréquence et de la distribuer au circuit d'utilisation. Ce circuit de sortie est couplé à la cavité de sortie du klystron, c'est-à-dire à la dernière cavité du klystron, celle qui est la plus proche du collecteur. Ce circuit de sortie doit résonner à la même fréquence que la cavité de sortie du tube.

Pour avoir un circuit de sortie d'aussi faible dimensions que possible et pour ne pas perturber le fonctionnement du tube en introduisant des dissymétries liées au fait que le tube n'est souvent relié qu'à un seul circuit d'utilisation, on utilise un circuit de sortie constitué par une cavité annulaire, formée par un guide d'onde de section en forme de H qui est refermé sur lui-même.

Sur la figure 4, on voit cette section en forme de H. Les parties pleines 14 n'ont pas été supprimées dans l'exemple de la figure 4 pour simplifier la fabrication mais elles n'interviennent pas dans le fonctionnement.

Ce. circuit de sortie 13 est placé autour de la cavité de sortie du klystron, comme cela apparaît clairement sur la figure 2 et sur la figure 5 qui représente de façon plus détaillée que la figure 2 la cavité de sortie et le circuit de sortie.

Le circuit de sortie 13 est couplé à la cavité de sortie du klystron par des orifices 15 qui sont répartis de façon régulière sur la paroi du circuit de sortie qui est en contact avec la cavité de sortie. Cette paroi est la paroi cylindrique interne 22 du circuit de sortie.

Le nombre des orifices N est égal au nombre de faisceaux du klystron. Chaque orifice 15 est positionné de façon à faire face à un faisceau d'électrons.

Le circuit de sortie est également couplé au circuit d'utilisation, qui est un guide d'onde 16 sur l'exemple des figures 4 et 5, par un orifice 19 porté par la paroi du circuit de sortie qui fait face à la paroi portant les orifices 15. Cette paroi est la paroi cylindrique externe 23 du circuit de sortie.

Il est possible de coupler le circuit de sortie à plusieurs circuits d'utilisation.

Les orifices 15 peuvent être vides comme c'est le cas sur la figure 4. Dans ce cas, c'est le circuit d'utilisation 16 qui comporte une fenêtre 17 assurant l'étanchéité au vide tout en laissant passer la puis- . sance haute fréquence. La fenêtre 17 peut être placée au niveau de l'orifice de couplage 19 entre le circuit de sortie et le circuit d'utilisation, ou peut être placée plus loin dans le guide 16 comme c'est le cas sur la figure 5.

Lorsque la puissance de sortie est importante, on a intérêt à placer des fenêtres au niveau de chaque orifice 15. Si le klystron comporte N faisceaux, et donc N orifices de couplage 15, chaque fenêtre placée dans un orifice de couplage 15 ne laisse passer que la N^{ième} partie de la puissance totale.

La section transversale en forme de H du circuit de sortie 13 se comporte comme une capacité et permet d'obtenir un circuit résonnant à la fréquence de la cavité de sortie du tube mais dont les dimensions sont plus faibles que dans le cas par exemple d'une section transversale rectangulaire.

Le mode de fonctionnement de ce circuit de sortie est du type transverse électrique.

Par ailleurs, un autre avantage de cette section transversale en forme de H est que la partie ré-entrante 18 de ce circuit permet d'éviter que la disposition du ou des orifices de couplage 19 - voir la figure 5 - entre le circuit de sortie 13 et le ou les circuits d'utilisation du tube ne vienne perturber la symétrie des faisceaux. On peut donc sans inconvénient coupler le circuit de sortie 13 par un seul orifice de couplage 19 à un circuit d'utiisation unique ou coupler le circuit de sortie 13 par plusieurs orifices de couplage 19, positionnés de façon quelconque, à plusieurs circuits d'utilisation.

Comme cela a été expliqué dans l'introduction à la description, le circuit de sortie selon l'invention présente un grand intérêt lorsqu'il est utilisé sur des klystrons conventionnels à un seul faisceau de puissance de sortie élevée.

La figure 6 est une vue en coupe transversale montrant la cavité de sortie d'un klystron à faisceau unique et le circuit de sortie selon l'invention qui est couplé à cette cavité.

Le faisceau unique se propage selon l'axe XX' du klystron.

Les orifices de couplage 15 entre la cavité de sortie et le circuit de sortie sont munis de fenêtres 21 en matériau diélectrique qui assurent l'étanchéïté et qui ne sont traversées que par une fraction de la puissance de sortie totale. Si l'on utilise N fenêtres, chaque fenêtre n'est traversée que par une fraction égale à 1/N de la puissance de sortie totale. On peut donc sans difficulté disposer de fenêtres ayant les qualités requises.

Dans le cas de klystrons à faisceau unique, le nombre N d'orifices de couplage 15 est choisi en fonction de la puissance de sortie du tube et des caractéristiques des fenêtres utilisées.

Pour ne pas perturber le fonctionnement du tube, il faut que comme dans le cas des klystrons à plusieurs faisceaux, les orifices de couplage 15 entre la cavité de sortie du tube et le circuit de sortie soient régulièrement répartis sur la paroi du circuit de sortie qui est en contact avec la cavité de sortie, comme cela a été représenté dans l'exemple de la figure 4.

Lorsque le circuit de sortie selon l'invention est utilisé dans un klystron à faisceau unique dont la puissance de sortie n'est pas élevée, on peut laisser les orifices de couplage 15 vides et disposer une fenêtre dans chaque circuit d'utilisation.

## Revendications

1. Circuit de sortie pour klystron, ce klystron comportant une cavité de sortie (3) à laquelle est couplé le circuit de sortie (13) qui est également couplé à au moins un circuit d'utilisation (16), le circuit de sortie (13) étant constitué par une cavité annulaire, formée par un guide d'onde de section en forme de H qui est refermé sur lui-même et étant placée autour de la cavité de sortie, et comportant une paroi cylindrique interne (22) et une paroi cylindrique externe (23), le circuit de sortie comportant des orifices de couplage (15) avec la cavité de sortie qui sont régulièrement disposés sur sa paroi cylindrique interne (22) et comportant au moins un orifice de couplage (19) avec un circuit d'utilisation (16) disposé sur sa paroi cylindrique externe (23).

2. Circuit de sortie selon la revendication 1, caractérisé en ce que les orifices de couplage (15) du circuit de sortie (13) avec la cavité de sortie (3) sont fermés par des fenêtres (21) en matériau diélectrique.

3. Circuit de sortie selon la revendication 1, couplé à au moins un circuit d'utilisation (16) fermé par une fenêtre (17) en matériau diélectrique, caractérisé en ce que les orifices de couplage (15) du circuit de sortie (13) avec la cavité de sortie (3) sont vides.

4. Klystron à un seul faisceau, comportant une cavité de sortie (3) couplée à un circuit de sortie (13), caractérisé en ce qu'il s'agit d'un circuit de sortie selon l'une des revendications 1 à 3.

5. Klystron à plusieurs faisceaux, comportant une cavité de sortie (3) couplée à un circuit de sortie (13), caractérisé en ce qu'il s'agit d'un circuit de sortie selon l'une des revendications 1 à 3 et en ce que le circuit de sortie comporte un nombre d'orifices de couplage (15) avec la cavité de sortie (3) égal au nombre de faisceaux du klystron et en ce que ces orifices (15) sont placés en vis-à-vis des faisceaux.

6. Klystron selon la revendication 5, caractérisé en ce qu'il comporte plusieurs cavités de résonance (3) et un dispositif de focalisation (5), disposé autour des cavités.

7. Klystron selon la revendication 6, comportant un nombre de canons à électrons égal au nombre de faisceaux, ces canons ayant une anode (2) commune, caractérisé en ce qu'il comporte un dispositif de blindage constitué :
- de deux plaques (6) en matériau magnétique, disposées de part et d'autre du dispositif de focalisation (6), et percés de trous permettant le passage des faisceaux ;
- d'un cylindre (11) en matériau magnétique accolé à la plaque (6) située du côté des canons à électrons du klystron ;
- d'une anode (2) en matériau magnétique.

8. Klystron selon l'une des revendications 6 ou 7, caractérisé en ce qu'il comporte des tubes de glissement (4) régulièrement disposés sur un cercle centré sur l'axe longitudinal du tube et en ce que dans chaque cavité (3), la distance séparant deux parties d'un tube de glissement (4) qui se font face est de l'ordre du diamètre interne du tube.

## Claims

1. An output circuit for a klystron, said klystron comprising an output cavity (3) with which there is coupled the output circuit (13) which is also coupled with at least one load circuit (16), the said output circuit (13) being constituted by an annular cavity formed by a wave guide with a section in the form of a letter H, which is folded onto itself and is placed around the said output cavity, and comprising an in- temal cylindrical wall (22) and an external cylindrical wall (23), the output circuit comprising coupling orifices (15) for coupling with the output cavity and which are regularly disposed on its internal cylindrical wall (22) and comprising at least one coupling orifice (19) for coupling with a load circuit (16) disposed on its cylindrical external wall (23).

2. The output circuit as claimed in claim 1, characterized in that the coupling orifices (15) of the output circuit (13) coupled with at least one load circuit (16) closed by a window (17) of a dielectric material.

3. The output circuit as claimed in claim 1, coupled with at least one load circuit (16) closed by a window (17) of a dielectric material, characterized in that the coupling orifices (15) of the output circuit (13) for coupling with the output circuit (3) are empty.

4. A single beam klystron comprising an output cavity (3) coupled with an output circuit (13), characterized in that it is a question of an output circuit in accordance with any one of the claims 1 through 3.

5. A multi-beam klystron comprising an output cavity (3) coupled with an output circuit (13), characterized in that it is a question of an output circuit as claimed in any one of the claims 1 through 3, in that the output circuit comprises a number of coupling orifices (15) for coupling with the output cavity (3), the number thereof being equal to the number of beams of the klystron and in that the orifices (159 are placed opposite to the beams.

6. The klystron as claimed in claim 5, characterized in that it comprises several resonant cavities (3) and a device (5) for focussing placed around the cavities.

7. The klystron as claimed in claim 6, comprising a number of electron guns equal to the number of beams, said guns having a common anode (2), characterized in that it comprises a shield device made up:
- of two plates (6) of magnetic material, disposed on the two sides of the focussing device (6) and pierced by holes allowing the passage of these beams;
- of a cylinder (11) of a magnetic material fitted to the plate (6) situated at the electron gun side of the klystron; and
- a anode (2) of magnetic material.

8. The klystron as claimed in claim 6 or claim 7, characterized in that it comprises drift tubes (4) regularly disposed on a circle centered on the longitudinal axis of the tube and in that in each cavity (3) the distance separating two parts of a drift tube (4), which are facing each other, is of the same order as the internal diameter of the tube.

## Patentansprüche

1. Ausgangsschaltkreis für ein Klystron, wobei dieses Klystron einen Ausgangshohlraum (3) umfaßt, an den der Ausgangsschaltkreis (13) gekoppelt ist, der ebenfalls zumindest an einen Verbraucherstromkreis (16) gekoppelt ist, wobei der Ausgangsschaltkreis (13) aus einem ringförmigen Hohlraum besteht, der von einem Wellenleiter mit H-förmigem Querschnitt gebildet wird, der in sich geschlossen und um den Ausgangshohlraum herum gelegen ist und eine zylindrische Innenwand (22) und zylindrische Außenwand (23) umfaßt, wobei der Ausgangsschaltkreis Kopplungsöffnungen (15) zur Kopplung mit dem Ausgangshohlraum umfaßt, die gleichmäßig auf seiner zylindrischen Innenwand (22) angeordnet sind, die zumindest eine Kopplungs- öffnung (19) zur Kopplung mit einem Verbraucherstromkreis (16) umfaßt, der auf seiner zylindrischen Außenwand (23) angeordnet ist.

2. Ausgangsschaltkreis nach Anspruch 1, dadurch gekennzeichnet, daß die Kopplungsöffnungen (15) des Ausgangsschaltkreises (13) für den Ausgangshohlraum (3) durch Fenster (21) aus dielektrischem Material geschlossen sind.

3. Ausgangsschaltkreis nach Anspruch 1, gekoppelt zumindest an einen Verbraucherstromkreis (16), der durch ein Fenster (17) aus dielektrischem Material geschlossen ist, dadurch gekennzeichnet, daß die Kopplungsöffnungen (15) für die Kopplung des Ausgangsschaltkreises (13) mit dem Ausgangshohlraum (3) leer sind.

4. Klystron mit einem Strahlenbündel, das einen Ausgangshohlraum (3) umfaßt, der an einen Ausgangsschaltkreis (13) gekoppelt ist, dadurch gekennzeichnet, daß es sich um einen Schaltkreis nach einem der Ansprüche 1 bis 3 handelt.

5. Klystron mit mehreren Bündeln, das einen Ausgangshohlraum (3) umfaßt, der an einen Ausgangsschaltkreis (13) gekoppelt ist, dadurch gekennzeichnet, daß es sich um einen Ausgangsschaltkreis nach einem der Ansprüche 1 bis 3 handelt, und daß der Ausgangsschaltkreis eine Anzahl Kopplungsöffnungen (15) für den Ausgangshohlraum (3) umfaßt, die gleich der Anzahl der Strahlenbündel des Klystrons ist, und daß sich diese Öffnungen (15) den Strahlenbündeln gegenüber befinden.

6. Klystron nach Anspruch 5, dadurch gekennzeichnet, daß es mehrere Resonanzhohlräume (3) und eine Vorrichtung zur Fokussierung (5) umfaßt, die um die Hohlräume herum angeordnet ist.

7. Klystron nach Anspruch 6, das eine Anzahl Elektronenkanonen gleich der Anzahl der Strahlenbündel umfaßt, wobei diese Kanonen eine gemeinsame Anode (2) besitzen, dadurch gekennzeichnet, daß sie eine Abschirmvorrichtung umfaßt, die gebildet ist aus:
- zwei Platten (6) aus magnetischem Material, die auf beiden Seiten der Vorrichtung zur Fokussierung (6) angeordnet und mit Löchern versehen ist, durch welche die Strahlenbündel passieren können;
- einem Zylinder (11) aus magnetischem Material, der an der Platte (6) angebracht ist, die sich seitlich an den Elektronenkanonen des Klystrons befindet;
- einer Anode aus magnetischem Material.

8. Klystron nach einem der Ansprüche 6 oder 7, dadurch gekennzeichnet, daß es Gleitröhren (4) umfaßt, die regelmäßig in einem Kreis mittig auf der Längsachse der Röhre angeordnet sind, und daß in jedem Hohlraum (3) der Abstand, der zwei Teile einer gegenüberliegenden Gleitröhre (4) trennt, von der Größenordnung des Innendurchmessers der Röhre ist.
